# EUROPÄISCHE PATENTSCHRIFT

(11) **EP 1 841 930 B1**
(45) Veröffentlichungstag und Bekanntmachung des Hinweises auf die Patenterteilung: **27.10.2010**
(21) Anmeldenummer: 06701492.8
(22) Anmeldetag: 24.01.2006
(51) Int. Cl.: E04C 2/36, E04C 3/14, E04C 3/29, E04C 3/04

(54) **TR[GERARTIGES, AUS EINZELTEILEN ZUSAMMENGESETZTES BAUELEMENT SOWIE VERFAHREN UND VORRICHTUNG ZUR HERSTELLUNG DES BAUELEMENTS**
SUPPORT-TYPE COMPONENT THAT IS COMPOSED OF INDIVIDUAL SECTIONS AND METHOD AND DEVICE FOR PRODUCING SAID COMPONENT
ELEMENT DE TYPE SUPPORT COMPOSE DE PARTIES INDIVIDUELLES, ET PROCEDE ET DISPOSITIF POUR LE REALISER

(30) Priorität: 27.01.2005 AT 1302005
(43) Veröffentlichungstag der Anmeldung: 10.10.2007
(73) Patentinhaber: Krestel, Stefan, 8010 Graz (AT)
(72) Erfinder: Krestel, Stefan, 8010 Graz (AT)
(74) Vertreter: Schwarz & Partner
(86) Internationale Anmeldenummer: PCT/AT2006/000034
(87) Internationale Veröffentlichungsnummer: WO 2006/079134

(56) Entgegenhaltungen:
- WO-A-85/03968
- FR-A- 2 439 276
- US-A- 5 377 472
- US-A- 5 996 305

## Beschreibung

Die Erfindung betrifft ein trägerartiges, aus Einzelteilen zusammengesetztes Bauelement, mit einem Gurt und zwei Stegen sowie ein daraus gebildetes Konstruktionselement. Weiters betrifft die Erfindung ein Verfahren zur Herstellung dieses Bauelements.

Bauelemente dieser Art, die im Querschnitt mit dem Gurt und den zwei Stegen ein Dreieck bilden, sind bekannt. Bauelemente dieser Art werden als Strang-Press-Profil hergestellt. Die Erfindung stellt sich die Aufgabe, ein Bauelement dieser Art zu schaffen, das aus Einzelteilen zusammengesetzt ist, sodass das Bauelement gegebenenfalls aus unterschiedlichen Werkstoffen bzw. aus unterschiedlich behandelten, d.h. unterschiedlich vorgefertigten Werkstoffen, für den Gurt und die Stege gebildet werden kann. Das Bauelement soll weiters eine hohe Tragfähigkeit und eine hohe Torsionssteifigkeit aufweisen sowie insbesondere auf einfache Art und Weise herstellbar sein.

Diese Aufgabe wird erfindungsgemäß dadurch gelöst, dass ein Gurt an seinen beiden Längsseiten jeweils mit einem Steg versehen ist, wobei jeder Steg an einer Längsseitenwand des Gurtes befestigt ist, vorzugsweise mittels Klebstoff, und dass die dem Gurt abgewandten Endbereiche der Stege mit den zueinander gerichteten Flächen miteinander flächig verbunden sind, vorzugsweise mittels Klebstoff, wobei die Stege jeweils im Querschnitt die Form eines "gestreckten S" aufweisen, und wobei vorteilhaft jeder Steg die gesamte Längsseitenwand des Gurtes, an der er befestigt ist, über ihre gesamte Höhe bedeckt.

Vorzugsweise schließen die Enden der Stege, die sich entlang der Längsseitenwand des Gurtes erstrecken, mit zumindest einem Teil der Außenseiten des Gurtes bündig ab, insbesondere durch eine spanabhebende Bearbeitung am zusammengesetzten Bauelement bzw. einem Bauelementrohling.

Zur Erzielung einer hohen Tragfähigkeit bei gleichzeitig guter Torsionssteifigkeit liegt das Verhältnis der Gurtbreite zur Steghöhe im Bereich zwischen 1:20 und 1:1, vorzugsweise im Bereich von 1:6 bis 1:1, insbesondere im Bereich von 1:3,5 bis 1:2,5.

Vorzugsweise ist das Bauelement **dadurch gekennzeichnet, dass** es zur Gänze aus Holz gebildet ist, wobei der Gurt vorzugsweise aus Schnittholz und die Stege vorzugsweise aus Sperrholz gefertigt sind, wobei zweckmäßig die Stege von einem Dreischichtsperrholz gebildet sind und sich die Holzfasern der beiden Außenschichten des Sperrholzes in Längsrichtung des Bauelements erstrecken. Ausbildungen dieser Art ergeben ein besonders gutes Verhältnis von Eigengewicht zu Tragfestigkeit. Zudem lässt sich für den Gurt minderwertiges Schnittholz aus der Sägeindustrie verwenden, wodurch eine Erhöhung der Wertschöpfung dieses Holzes gegeben ist.

Ist das Bauelement mittels Klebstoffen zusammengefügt, so werden als Klebstoffe für Holz vorzugsweise Leime eingesetzt, insbesondere Kunstharzleime und PU-Leime. Weitere Möglichkeiten bieten moderne Kleber, die Mikrowellen- oder UV-härtend sind. Ebenso ist es möglich, statt flüssigem Leim auch eine Leimfolie zu verwenden.

Vorzugsweise ist der von den Stegen und dem Gurt gebildete Hohlraum mit einem Werkstoff gefüllt, wie beispielsweise Quarzsand, Celluloseflocken, Schaumstoff, PU-Schaum, etc. Durch die Befüllung ergeben sich Lösungen für unterschiedlichste Aufgaben, wie z.B. zur Befriedigung von wärme- und schalltechnischen Anforderungen. Je nach Wunsch kann die Befüllung vor der Montage oder nach der Montage des Bauelements erfolgen, wobei letzteres den Vorteil einer einfacheren Manipulation ergibt, zumal dann nur die leichten hohlen Bauelemente transportiert werden müssen.

Beanspruchungsmäßig günstig ist ein Bauelement mit einem symmetrischen Querschnitt, welcher dadurch gekennzeichnet ist, dass die miteinander flächig verbundenen Endbereiche der Stege mittig der Breite des Gurtes liegen.

Zur Erhöhung der Tragfähigkeit ist ein sich vom Gurt bis zu den miteinander flächig verbundenen Endbereichen der Stege erstreckender Zwischensteg vorgesehen, wobei der Zwischensteg vorteilhaft an der Innenseite des Gurtes ansteht oder, nach einer anderen Ausführungsform, sich bis zur Außenseite des Gurtes durch diesen hindurch erstreckt. Der Zwischensteg muss sich nicht über die gesamte Länge des Bauelements erstrecken, sondern er kann von den Enden her eingeschoben werden oder durch einen Schlitz des Gurtes in dieses eingebracht werden.

Eine weitere Erhöhung der Tragfähigkeit ergibt sich, wenn der Zwischensteg mit dem Bauelement mittels eines Klebers verbunden ist.

Eine abgeänderte Ausführungsform eines Bauelements ist **dadurch gekennzeichnet, dass** die beiden am Gurt befestigten Stege sich nach beiden Seiten des Gurtes erstrecken und beide Endbereiche der beiden Stege mit den zueinander gerichteten Flächen miteinander flächig verbunden sind, wobei die Stege jeweils im Querschnitt ein "Doppel-S" aufweisen. Hierbei ist vorteilhaft der Gurt in einer Symmetrie-Mittelebene des Bauelements angeordnet.

Erfindungsgemäße Bauelemente lassen sich durch Nebeneinanderanordnen und Aneinanderbefestigen zu Konstruktionselementen zusammensetzen, wobei vorteilhaft mindestens zwei Bauelemente nebeneinander liegend angeordnet sind, die Gurte der beiden Bauelemente eine Fläche bilden und die Bauelemente mit den hierbei aneinanderliegenden Endbereichen der Stege, die an den Gurten angeordnet sind, miteinander verbunden sind, vorzugsweise mittels eines Klebers, und wobei weiters zwischen die beiden freien miteinander flächig verbundenen Endbereiche der Stege der benachbarten Bauelemente ein den Gurten der Bauelemente gegenüberliegender Gurt eingesetzt ist und mit den Endbereichen der miteinander flächig verbundenen Stege verbunden ist, vorzugsweise mittels eines Klebers.

Eine Vielzahl von solcherart nebeneinander liegenden Bauelementen mit einer Vielzahl von den Gurten der Bauelemente gegenüberliegenden Gurten ergibt ein plattenförmiges Konstruktionselement.

Plattenförmige Konstruktionselemente sind in unterschiedlichsten Varianten bekannt. So zeigt beispielsweise die AT 285 129 A ein Wandelement, gebildet von zwei im Abstand voneinander angeordneten, aus Brettern zusammengesetzten Abdeckwänden, zwischen denen in zickzackförmiger Anordnung Bretter eingesetzt sind, die an den beiden Abdeckwänden jeweils zur Anlage gelangen. Sie sind gegebenenfalls mit den Abdeckwänden verleimt. Diese Konstruktion ist nicht nur schwer, sondern auch sehr aufwändig herzustellen.

Aus der WO 02/06606 A1 ist ein plattenförmiges Bauelement bekannt, bei dem ebenfalls zwei Abdeckplatten, die im Abstand voneinander liegen, mit dazwischen liegenden Stegen in Verbindung stehen, wobei die Stege sich jeweils rechtwinkelig zu den beiden Abdeckplatten erstrecken.

Weiters sind noch aus der GB 560913 A plattenförmige Konstruktionselemente bekannt, zwischen denen ebenfalls eine zickzackartige Einlage entweder liegend oder auch stehend unter Bildung einer wabenartigen Struktur vorgesehen ist. Eine wabenartige Struktur zwischen Plattenelementen ist auch aus der AT 196 113 A bekannt.

Die Erfindung betrifft weiters ein Verfahren zum Herstellen eines Bauelements der erfindungsgemäßen Art. Dieses Verfahren ist **dadurch gekennzeichnet, dass** an einem Gurt, vorzugsweise gefertigt aus Schnittholz, an den Längsseitenflächen sich vertikal vom Gurt wegerstreckende Stege unter Bildung eines U-förmigen Querschnitts eines Bauelementrohlings befestigt, vorzugsweise angeklebt werden, worauf die freien, dem Gurt gegenüberliegenden Endbereiche der Stege in eine sich keilförmig verjüngende Nut, die mit ihrer engsten Stelle in eine parallelwandige Nut übergeht, eingebracht werden und durch Bewegen des Bauelementrohlings entlang der keilförmigen Nut bis in die parallelwandige Nut durch die Keilform unter Verformung miteinander in Kontakt gelangen und in der parallelwandigen Nut in Kontakt verbleiben, wobei die miteinander in Kontakt gelangenden Innenseiten der Stege zuvor mit einem Klebstoff versehen wurden.

Vorzugsweise erfolgt das Bewegen des Bauelementrohlings entlang der Nuten mittels eines sich entlang des Bauelementrohlings erstreckenden Zugelements, wie eines Seiles, das an einem Ende des Bauelementrohlings befestigt wird und welches Seil mittels einer Winde gezogen wird. Selbstverständlich kann der Bauelementrohling auch entlang der Nut durch Druckkräfte verschoben werden.

Eine Vorrichtung zur Herstellung eines erfindungsgemäßen Bauelements umfasst durch eine in Längsrichtung keilförmige Nut, deren größte Breite gleich oder größer ist als die Summe der Breite des Gurtes und der beiden Dicken der Stege und dessen engste Breite gleich oder geringfügig größer ist als die beiden Dicken der Stege in Summe, und durch eine an die engste Breite der keilförmigen Nut anschließende oder anschließbare, in Längsrichtung parallelwandige Nut, deren Längserstreckung gleichgerichtet ist der Längserstreckung der keilförmigen Nut und deren Breite etwa der engsten Breite der keilförmigen Nut entspricht, wobei die Tiefe der beiden Nuten mindestens etwa der Breite der miteinander zu verbindenden Endbereiche der Stege des Bauelements entspricht.

Eine bevorzugte Ausführungsform ist gekennzeichnet durch eine einen Bauelementrohling durch die keilförmige Nut in die parallelwandige Nut bewegende Bewegungseinrichtung, vorzugsweise eine den Bauelementrohling ziehende Bewegungseinrichtung, wie eine Seilzugeinrichtung, wobei hierzu eine Seilzugeinrichtung, deren Seil entlang des Bauelementrohlings bis an dessen Ende bringbar ist und dort befestigbar ist, sich als vorteilhaft erwiesen hat.

Für eine Serienproduktion ist es zweckmäßig, wenn zwei oder mehrere nebeneinander angeordnete, parallelwandige Nuten und eine fluchtend zu diesen von Nut zu Nut verbringbare keilförmige Nut vorgesehen ist.

Die Eigenspannung der Stege, insbesondere wenn diese aus Sperrholz gebildet sind, in der parallelwandigen Nut ist so groß, dass sich Druckkräfte nach außen ergeben, also in Wirkrichtung senkrecht zum Nutgrund von der Nut weg, welche Druckkräfte ein Herausspringen des Bauelements bewirken könnten. Folglich ist ein Gegendruck in Richtung zur Nut senkrecht zum Nutgrund zweckmäßig. Dieser Gegendruck wird dadurch bewirkt, dass eine kraftaufnehmende Führungseinrichtung im Abstand der Nut, an der der Gurt des Bauelementrohlings zur Anlage gelangt, vorgesehen ist.

Die Erfindung ist nachfolgend anhand einiger Ausführungsbeispiele näher erläutert, die in der Zeichnung veranschaulicht sind. Die Fig. 1, 2 und 3 zeigen jeweils Bauelemente in unterschiedlichen Varianten im Schrägriss. Die Fig. 4 bis 10 zeigen aus einzelnen Bauelementen zusammengefügte Konstruktionselemente in Querschnitt und im Längsschnitt. In den Fig. 11 und 12 ist eine Vorrichtung zum Herstellen eines Bauelements im Schrägriss veranschaulicht. Die Fig. 13A bis D zeigen die Wirkungsweise der Vorrichtung ebenfalls in Schrägrissdarstellung.

Das in Fig. 1 dargestellte Bauelement 1 ist von einem Gurt 2 und zwei Stegen 3, 4 gebildet, wobei die Stege an den Seitenflächen 5, 6 des Gurtes 2, nämlich an seinen Schmalseitenflächen, befestigt sind, vorzugsweise durch Kleben. Die beiden freien Enden der Stege 3, 4 sind mit ihren Endbereichen 7 flächig miteinander verbunden, und zwar mit den gegeneinandergerichteten Flächen 8, 9 und ebenfalls vorzugsweise mittels Klebstoff. Hierdurch weisen die Stege 3, 4 jeweils im Querschnitt die Form eines gestreckten S auf. Der Gurt 2 ist vorzugsweise aus Schnittholz, das billig aus der Sägeindustrie zur Verfügung steht und in Längsrichtung auch aus mehreren miteinander in üblicher Weise verbundenen Einzelteilen zusammengesetzt sein kann, gebildet. Die Stege 3, 4 sind zweckmäßig von Sperrholz gebildet, und zwar vorzugsweise aus dreischichtigem Sperrholz, wobei die beiden Außenschichten sich mit ihren Längsfasern längs des Bauelements erstrecken. Das Bauelement weist im Querschnitt eine Symmetrielinie 10 auf, d.h., dass die beiden miteinander verbundenen Endbereiche 7 der Stege 3, 4 vertikal mittig der Breitenerstreckung des Gurtes 2 zu liegen kommen.

Das erfindungsgemäße Bauelement 1 weist den Vorteil auf, dass es prinzipiell aus unterschiedlichsten Materialien insgesamt und auch aus unterschiedlichen Materialien für jeweils Gurt 2 und Stege 3, 4 gebildet sein kann, wobei für die Stege 3, 4 in erster Linie Materialien in Frage kommen, die Schubkräfte aufnehmen können und zudem biegsam und vorzugsweise klebbar sind. So können die Stege 3, 4 beispielsweise aus Karton, Kunststoff, Blech, mehrlagigem Sperrholz oder anderen Holzwerkstoffen gebildet sein. Ebenso ist es möglich, den Gurt 2 aus unterschiedlichen Werkstoffen, wie Kunststoff, Karton, mehrlagigem Sperrholz oder auch aus Metall zu bilden.

Gemäß der in Fig. 2 dargestellten Ausführungsform ist in den vom Gurt 2 und den Stegen 3, 4 eingeschlossenen Hohlraum 11 ein Zwischensteg 12 eingesetzt, und zwar von den Endseiten des Bauelements 1 her eingeschoben. Dieser Zwischensteg 12, der gegebenenfalls aus dem gleichen Material gebildet ist wie die Stege 3, 4, kann mit den Stegen 3, 4 bzw. mit dem Gurt 2 durch Kleben verbunden sein.

Gemäß der in Fig. 3 dargestellten Ausführungsform sind Zwischenstege 12 in schlitzförmige Ausnehmungen 13 des Gurtes 2 eingesetzt und sie erstrecken sich bis zur Außenseite 14 des Gurtes 2. Die in Fig. 2 und 3 dargestellten Varianten des Bauelements 1 ergeben eine besonders hohe Tragkraft bei gesteigerter Torsionsfestigkeit

Das in Fig. 4 und 5 dargestellte Konstruktionselement 15 ist aus mehreren nebeneinander angeordneten und miteinander verbundenen Bauelementen 1 gemäß Fig. 1 gebildet, wobei die jeweils freien Enden der miteinander verbundenen Stege 3, 4 der einzelnen Bauelemente 1 mittels eines Gurtes 16 miteinander verbunden sind, vorzugsweise ebenfalls durch Leimen. In Fig. 6 ist ein Konstruktionselement veranschaulicht, bei dem das Verhältnis der Bauelementbreite 17 zur Bauelementhöhe 18 in etwa bei 1:1,5 liegt, wogegen gemäß Fig. 4 dieses Verhältnis knapp über 1:3 liegt.

Wie aus Fig. 6 und 7 ersichtlich ist, ergibt sich durch das Verhältnis 1:1,5 eine stärkere S-förmige Biegung der Stege 3, 4, was bei hinreichender Biegsamkeit der Stege 3, 4 zulässig ist und eine erhöhte Festigkeit ergibt, insbesondere beim Auftreten von Schubkräften zwischen den Gurten 16 an der Oberseite des Konstruktionselements 15 und den Gurten 2 an der Unterseite des Konstruktionselements 15.

Fig. 8 veranschaulicht eine Ausführungsform ähnlich der Fig. 6, jedoch sind dort die Hohlräume 11 mit PU-Schaum 19 gefüllt, der auch zur Erhöhung der Tragfestigkeit beiträgt. Diese Hohlräume 11 können je nach Bedarf (Schallschutz, Erhöhung der Tragfestigkeit, Wärmedämmung, etc.) mit unterschiedlichen Materialien gefüllt sein.

Fig. 10 zeigt ein Konstruktionselement 15', gebildet von einer Ausführungsform von Bauelementen 1', bei denen jeweils sich die beiden am Gurt 2 befestigten Stege 3', 4' nach beiden Seiten des Gurtes 2 erstrecken und beide Endbereiche 7, 7' der beiden Stege 3', 4' mit den zueinandergerichteten Flächen miteinander flächig verbunden sind. Hierdurch weisen die Stege 3', 4' im Querschnitt ein gestrecktes Doppel-S auf.

In Fig. 11 ist eine Vorrichtung 20 zur Herstellung eines Bauelements 1, wie es in Fig. 1 gezeigt ist, veranschaulicht. Diese Vorrichtung 20 umfasst einen kastenförmigen Tunnel 21, der zur Aufnahme von nach außen wirkenden Kräften mit in seiner Längsrichtung im Abstand voneinander angeordneten Rahmen 22 verstärkt ist.

Am Boden 23 des Tunnels befinden sich Leisten 24 in einem Abstand, der geringfügig größer ist als die Dicke 25 zweier miteinander verbundener Endbereiche 7 der Stege 3, 4. Diese Leisten 24 bilden sozusagen parallelwandige Nuten 26, deren Höhe ebenfalls geringfügig größer bemessen ist als die Höhe, über die die beiden Endbereiche 7 der Stege 3, 4 miteinander verbunden sind. Die Breite der Stege entspricht vorzugsweise der Breite eines Gurtes 2.

Eine keilförmige Nut 27, ebenfalls gebildet von Leisten 28 etwa gleicher Art wie die Leisten 24, ist an einer Tragvorrichtung 29 vorgesehen, die von parallelwandiger Nut 26 zu parallelwandiger Nut 26 in Richtung der Pfeile 30 verschiebbar ist. Diese keilförmige Nut 27, deren Keilform sich in Längsrichtung zu den parallelwandigen Nuten 26 verjüngt, dient dazu, einen Bauelementrohling 31, der gebildet ist von einem Gurt 2 und zwei sich längs des Gurtes 2 erstreckenden und an diesen befestigten, noch unverformten Stegen 3, 4, die parallel zueinander liegen, aufzunehmen und bei Verschieben des Bauelementrohlings in Richtung des Pfeiles 32 der Fig. 12 mit aneinander angepressten Endbereichen 7 der Stege 3, 4 in die parallelwandige Nut 26 einzubringen. Hierbei sind die Endbereiche 7 der Stege 3, 4, die miteinander verbunden werden sollen, vorher mit einem Klebstoff bestrichen. Um ein Herausspringen des Bauelementrohlings 31 aus der parallelwandigen Nut 27 zu verhindern - was durch die sich bei der Verformung der Stege 3, 4 ergebenden Druckkräfte bewirkt wird - ist die Höhe des Tunnels 21 derart bemessen, dass der Gurt 2, wie aus Fig. 12 ersichtlich, an der Innenfläche 33 des Tunnels 21 zur Anlage gelangt, die den parallelwandigen Nuten 26 gegenüberliegt. Anhand der Fig. 13A bis 13D ist gezeigt, wie die Verformung der Stege 3, 4 beim Längsverschieben entlang der keilförmigen Nut 27 vor sich geht.

Das Verschieben des Bauelementrohlings 31 kann durch Druckkräfte oder auch durch Zugkräfte erfolgen, insbesondere ist es vorteilhaft, ein Seil durch den zwischen den Stegen 3, 4 liegenden Hohlraum des Bauelementrohlings 31 zu führen und an dessen hinterem Ende zu befestigen und das Seil, das sich auch durch den Tunnel 21 erstreckt, mittels einer Seilwinde Zugkräften, die die Bewegung des Bauelementrohlings 31 in Richtung des Pfeiles 32 bewirken, auszusetzen.

Das Bilden von plattenförmigen Konstruktionselementen 15 aus den einzelnen Bauelementen 1 bzw. 1' erfolgt zweckmäßig in einem Pressbett, in dem nebeneinanderliegende Bauelemente 1, 1' unter vorherigem Aufbringen von Klebstoff an den aneinander zur Anlage gelangenden Seiten gegeneinander verpresst werden. Vorher sind jedoch zwischen die freien Endbereiche 7 der miteinander verbundenen Stege 3, 4 bzw. 3', 4' der einzelnen Bauelemente 1, 1' einem Gurt 2 eines Bauelements 1, 1' entsprechende Gurte 16 eingesetzt.

Die Verbindung der Stege 3, 4, 3', 4' mit den Gurten 2, 16 bzw. der Bauelemente 1, 1' miteinander erfolgt bei Verwendung von Holz vorzugsweise mittels Leim, insbesondere Kunstharzleim, bei anderen Materialien für die Einzelelemente des Bauelements erfolgt das Verbinden dieser Einzelteile artgerecht, also beispielsweise durch Löten, Schweißen, Schrauben, etc.

## Patentansprüche

1. Trägerartiges, aus Einzelteilen zusammengesetztes Bauelement (1, 1'), mit einem Gurt (2) und zwei Stegen (3, 4; 3', 4'), **dadurch gekennzeichnet, dass** ein Gurt (2) an seinen beiden Längsseiten jeweils mit einem Steg (3, 4; 3', 4') versehen ist, wobei jeder Steg an einer Längsseitenwand des Gurtes (2) befestigt ist, vorzugsweise mittels Klebstoff, und dass die dem Gurt (2) abgewandten Endbereiche (7, 7') der Stege (3, 4; 3', 4') mit den zueinander gerichteten Flächen (8, 9) miteinander flächig verbunden sind, vorzugsweise mittels Klebstoff, wobei die Stege (3, 4; 3', 4') jeweils im Querschnitt die Form eines "gestreckten S" aufweisen.

2. Bauelement nach Anspruch 1, **dadurch gekennzeichnet, dass** jeder Steg (3, 4; 3', 4') die gesamte Längsseitenwand des Gurtes (2), an der er befestigt ist, über ihre gesamte Höhe bedeckt.

3. Bauelement nach Anspruch 2, **dadurch gekennzeichnet, dass** die Enden der Stege (3, 4), die sich entlang der Längsseitenwand des Gurtes (2) erstrecken, mit zumindest einem Teil der Außenseite (14) des Gurtes (2) bündig abschließen, vorzugsweise durch eine spannabhebende Bearbeitung am zusammengesetzten Bauelement (1) bzw. einem Bauelementrohling (31).

4. Bauelement nach einem oder mehreren der Ansprüche 1 bis 3, **dadurch gekennzeichnet, dass** das Verhältnis der Breite (17) zur Höhe (18) im Bereich zwischen 1:20 und 1:1 liegt, vorzugsweise im Bereich von 1:6 bis 1:1, insbesondere im Bereich von 1:3,5 bis 1:2,5 liegt.

5. Bauelement nach einem oder mehreren der Ansprüche 1 bis 3, **dadurch gekennzeichnet, dass** es aus Holz gebildet ist, wobei der Gurt (2) vorzugsweise aus Schnittholz und die Stege (3, 4; 3', 4') vorzugsweise aus Sperrholz gefertigt sind.

6. Bauelement nach Anspruch 5, **dadurch gekennzeichnet, dass** die Stege (3, 4; 3', 4') von einem Dreischichtsperrholz gebildet sind, wobei sich die Holzfasern der beiden Außenschichten des Sperrholzes in Längsrichtung des Bauelements (1, 1') erstrecken.

7. Bauelement nach einem oder mehreren der Ansprüche 1 bis 6, **dadurch gekennzeichnet, dass** als Klebstoff Leime eingesetzt sind, insbesondere Kunstharzleime.

8. Bauelement nach einem oder mehreren der Ansprüche 1 bis 7, **dadurch gekennzeichnet, dass** der von den Stegen (3, 4; 3', 4') und dem Gurt (2) gebildete Hohlraum mit einem Werkstoff gefüllt ist, wie beispielsweise Quarzsand, Celluloseflocken, Schaumstoff, PU-Schaum, etc.

9. Bauelement nach einem oder mehreren der Ansprüche 1 bis 8, **dadurch gekennzeichnet, dass** die miteinander flächig verbundenen Endbereiche (7, 7') der Stege (3, 4; 3', 4') mittig der Breite des Gurtes (2) liegen.

10. Bauelement nach einem oder mehreren der Ansprüche 1 bis 9, **dadurch gekennzeichnet, dass** ein sich vom Gurt (2) bis zu den miteinander flächig verbundenen Endbereichen (7) der Stege (3, 4) erstreckender Zwischensteg (12) vorgesehen ist.

11. Bauelement nach Anspruch 10, **dadurch gekennzeichnet, dass** der Zwischensteg (12) an der Innenseite des Gurtes (2) ansteht.

12. Bauelement nach Anspruch 10, **dadurch gekennzeichnet, dass** der Zwischensteg (12) sich durch den Gurt (2) bis zu dessen Außenseite (14) erstreckt.

13. Bauelement nach einem oder mehreren der Ansprüche 10 bis 12, **dadurch gekennzeichnet, dass** der Zwischensteg (12) mit dem Bauelement (1) mittels eines Klebers verbunden ist.

14. Bauelement nach einem der Ansprüche 1 bis 13, **dadurch gekennzeichnet, dass** die beiden am Gurt (2) befestigten Stege (3', 4') sich nach beiden Seiten des Gurtes (2) erstrecken und beide Endbereiche (7, 7') der beiden Stege mit den zueinander gerichteten Flächen miteinander flächig verbunden sind, wobei die Stege (3', 4') jeweils im Querschnitt ein "Doppel-S" aufweisen.

15. Bauelement nach Anspruch 14, **dadurch gekennzeichnet, dass** der Gurt (2) in einer Symmetrie-Mittelebene des Bauelements (1') angeordnet ist.

16. Konstruktionselement (15) gebildet von mindestens zwei nebeneinander angeordneten und miteinander in Gurthöhe verbundenen, vorzugsweise mittels eines Klebers verbundenen Bauelementen (1, 1') nach einem oder mehreren der Ansprüche 1 bis 15.

17. Konstruktionselement nach Anspruch 16, **dadurch gekennzeichnet, dass** mindestens zwei Bauelemente (1, 1') nebeneinander liegend angeordnet sind, wobei die Gurte (2) der beiden Bauelemente (1, 1') eine Fläche bilden und die Bauelemente (1, 1') mit den hierbei aneinanderliegenden Endbereichen (7, 7') der Stege (3, 4; 3', 4'), die an den Gurten (2) angeordnet sind, miteinander verbunden sind, vorzugsweise mittels eines Klebers, und dass zwischen die beiden freien miteinander flächig verbundenen Endbereiche (7, 7') der Stege (3, 4; 3', 4') der benachbarten Bauelemente (1, 1') ein den Gurten (2) der Bauelemente (1, 1') gegenüberliegender Gurt (16) eingesetzt ist und mit den Endbereichen (7, 7') der miteinander flächig verbundenen Stege (3, 4; 3', 4') verbunden ist, vorzugsweise mittels eines Klebers.

18. Plattenförrniges Konstruktionselement nach Anspruch 16, **gekennzeichnet durch** eine Vielzahl von nebeneinanderliegenden Bauelementen (1, 1') mit einer Vielzahl von den Gurten (2) der Bauelemente (1, 1') gegenüberliegenden Gurten (16).

19. Verfahren zum Herstellen eines Bauelements (1) nach einem oder mehreren der Ansprüche 1 bis 15, **dadurch gekennzeichnet, dass** an einem Gurt (2), vorzugsweise gefertigt aus Schnittholz, an den Längsseitenflächen sich vertikal vom Gurt (2) wegerstreckende Stege (3, 4) unter Bildung eines U-förmigen Querschnitts eines Bauelementrohlings (31) angeklebt werden, worauf die freien, dem Gurt (2) gegenüberliegenden Endbereiche (7) der Stege (3, 4) in eine sich keilförmig verjüngende Nut (27), die mit ihrer engsten Stelle in eine parallelwandige Nut (26) übergeht, eingebracht werden und durch Bewegen des Bauelementrohlings (31) entlang der keilförmigen Nut (27) bis in die parallelwandige Nut (26) durch die Keilform unter Verformung miteinander in Kontakt gelangen und in der parallelwandigen Nut (26) in Kontakt verbleiben, wobei die miteinander in Kontakt gelangenden Innenseiten der Stege (3, 4) zuvor mit einem Klebstoff bestrichen wurden.

20. Verfahren nach Anspruch 19, **dadurch gekennzeichnet, dass** das Bewegen des Bauelementrohlings (1) entlang der Nuten (27, 26) mittels eines sich entlang des Bauelementrohlings (31) erstreckenden Zugelements durchgeführt wird, wie eines Seiles, das an einem Ende des Bauelementrohlings (31) befestigt wird und welches Seil mittels einer Winde gezogen wird.

## Claims

1. A beam-like structural component (1, 1') made up of individual parts, comprising a flange (2) and two webs (3, 4; 3', 4'), **characterized in that** a flange (2) is provided with one web (3, 4; 3', 4') each on its two longitudinal sides, wherein each web is attached to a longitudinal sidewall of the flange (2) preferably by means of an adhesive material, and that the end regions (7, 7') of the webs (3, 4; 3', 4'), which end regions are facing away from the flange (2), are planarly interconnected with the surfaces (8, 9) facing each other preferably by means of an adhesive material, wherein the webs (3,4; 3', 4'), in their cross-sections, have in each case the shape of a "stretched S".

2. A structural component according to claim 1, **characterized in that** each web (3, 4; 3', 4') covers the entire longitudinal sidewall of the flange (2) to which it is attached across the entire height thereof.

3. A structural component according to claim 2, **characterized in that** the ends of the webs (3, 4) extending along the longitudinal sidewall of the flange (2) terminate flush with at least a portion of the outside (14) of the flange (2), preferably due to machining on the assembled structural component (1) or on a blank of the structural component (31), respectively.

4. A structural component according to one or several of claims 1 to 3, **characterized in that** the ratio of the width (17) to the height (18) ranges between 1:20 and 1:1, preferably from 1:6 to 1:1, in particular from 1:3.5 to 1:2.5.

5. A structural component according to one or several of claims 1 to 3, **characterized in that** it is formed of wood, with the flange (2) preferably being manufactured from sawn timber and the webs (3, 4; 3', 4') preferably being manufactured from plywood.

6. A structural component according to claim 5, **characterized in that** the webs (3, 4; 3', 4') are formed from a three-layered plywood, with the wood fibres of the two outer layers of the plywood extending in the longitudinal direction of the structural component (1, 1').

7. A structural component according to one or several of claims 1 to 6, **characterized in that** glues, in particular synthetic resin glues, are used as adhesive materials.

8. A structural component according to one or several of claims 1 to 7, **characterized in that** the cavity formed by the webs (3, 4; 3', 4') and the flange (2) is filled with a material such as, for example, silica sand, cellulose flakes, a foamed material, PU-foam, etc.

9. A structural component according to one or several of claims 1 to 8, **characterized in that** the planarly interconnected end regions (7, 7') of the webs (3, 4; 3', 4') lie in the centre of the width of the flange (2).

10. A structural component according to one or several of claims 1 to 9, **characterized in that** an intermediate web (12) extending from the flange (2) as far as to the planarly interconnected end regions (7) of the webs (3, 4) is provided.

11. A structural component according to claim 10, **characterized in that** the intermediate web (12) abuts the inside of the flange (2).

12. A structural component according to claim 10, **characterized in that** the intermediate web (12) extends through the flange (2) to the outside (14) thereof.

13. A structural component according to one or several of claims 10 to 12, **characterized in that** the intermediate web (12) is connected to the structural component (1) by means of an adhesive.

14. A structural component according to any of claims 1 to 13, **characterized in that** the two webs (3', 4') attached to the flange (2) extend toward either sides of the flange (2) and both end regions (7, 7') of the two webs are planarly interconnected with the surfaces facing each other, the webs (3', 4') in each case having a "double-S" in their cross-sections.

15. A structural component according to claim 14, **characterized in that** the flange (2) is arranged on a central plane of symmetry of the structural component (1').

16. A constructional element (15) formed by at least two structural components (1, 1') according to one or several of claims 1 to 15 which are arranged next to each other and are connected to each other at the height of the flange, preferably by means of an adhesive.

17. A constructional element according to claim 16, **characterized in that** at least two structural components (1, 1') are arranged so as to lie next to each other, wherein the flanges (2) of the two structural components (1, 1') form a surface and the structural components (1, 1') are interconnected with the end regions (7, 7') of the webs (3, 4; 3', 4') arranged on the flanges (2), which end regions are adjacent in this case, preferably by means of an adhesive, and that a flange (16) located opposite the flanges (2) of the structural components (1, 1') is inserted between the two free planarly interconnected end regions (7, 7') of the webs (3, 4; 3', 4') of the adjacent structural components (1, 1') and is connected to the end regions (7, 7') of the planarly interconnected webs (3, 4; 3', 4') preferably by means of an adhesive.

18. A plate-shaped constructional element according to claim 16, **characterized by** a plurality of structural components (1, 1') located next to each other and comprising a plurality of flanges (16) located opposite the flanges (2) of the structural components (1, 1').

19. A process for manufacturing a structural component (1) according to one or several of claims 1 to 15, **characterized in that** webs (3, 4) are stuck to a flange (2), preferably made of sawn timber, which webs extend vertically away from the flange (2) on the longitudinal side faces, whereby a U-shaped cross-section of a structural-component blank (31) is formed, whereupon the free end regions (7) of the webs (3, 4), which end regions are located opposite the flange (2), are inserted into a groove (27) tapering in a wedge-shaped manner and merging into a groove with parallel walls (26) at its most narrow point and are contacted with each other due to the wedge form by moving the structural-component blank (31) along the wedge-shaped groove (27) as far as into the groove with parallel walls (26), while being deformed, and remain in contact in the groove with parallel walls (26), the insides of the webs (3, 4), which insides are contacting each other, previously having been coated with an adhesive material.

20. A process according to claim 19, **characterized in that** the movement of the structural-component blank (1) along the grooves (27, 26) is effected by means of a pulling member extending along the structural-component blank (31), such as a rope which is attached to an end of the structural-component blank (31) and is pulled with the aid of a winch.

## Revendications

1. Élément structurel de type support composé de parties individuelles (1, 1') comprenant une ceinture (2) et deux barrettes (3, 4 ; 3', 4'), **caractérisé en ce qu'**une ceinture (2) est pourvue sur ses deux côtés longitudinaux respectivement d'une barrette (3, 4 ; 3', 4'), dans lequel chaque barrette est fixée sur une paroi latérale longitudinale de la ceinture (2), de préférence au moyen d'une colle, et **en ce que** les zones terminales (7, 7'), détournées de la ceinture (2), des barrettes (3, 4, 3', 4') sont reliées en surface l'une à l'autre au moyen des surfaces (8, 9) tournées l'une vers l'autre, de préférence au moyen d'une colle, et les barrettes (3, 4 ; 3', 4') présentent chacune en section transversale la forme d'un "S étiré".

2. Élément structurel selon la revendication 1, **caractérisé en ce que** chaque barrette (3, 4 ; 3', 4') recouvre sur la totalité de sa hauteur la totalité de la paroi latérale longitudinale de la ceinture (2) sur laquelle elle est fixée.

3. Élément structurel selon la revendication 2, **caractérisé en ce que** les extrémités des barrettes (3, 4) qui s'étendent le long de la paroi latérale longitudinale de la ceinture (2) se terminent en affleurement avec au moins une partie de la face extérieure (14) de la ceinture (2), de préférence par usinage par enlèvement de matière sur l'élément structurel assemblé (1) ou respectivement sur une ébauche d'élément structurel (31).

4. Élément structurel selon l'une ou plusieurs des revendications 1 à 3, **caractérisé en ce que** le rapport de la largeur (17) sur la hauteur (18) est dans la plage entre 1:20 et 1:1, de préférence dans la plage de 1:6 à 1:1, en particulier dans la plage de 1:3,5 à 1:2,5.

5. Élément structurel selon l'une ou plusieurs des revendications 1 à 3, **caractérisé en ce qu'**il est formé en bois, la ceinture (2) étant de préférence fabriquée en bois découpé et les barrettes (3, 4 ; 3', 4') étant fabriquées de préférence en contreplaqué.

6. Élément structurel selon la revendication 5, **caractérisé en ce que** les barrettes (3, 4 ; 3', 4') sont formées en un contreplaqué à trois couches, dans lequel les fibres du bois des deux couches extérieures du contreplaqué s'étendent en direction longitudinale de l'élément structurel (1, 1').

7. Élément structurel selon l'une ou plusieurs des revendications 1 à 6, **caractérisé en ce que** l'on utilise de la glu à titre de colle, en particulier de la glu à base de résine synthétique.

8. Élément structurel selon l'une ou plusieurs des revendications 1 à 7, **caractérisé en ce que** la cavité formée par les barrettes (3, 4 ; 3', 4') et la ceinture (2) est remplie avec un matériau, comme par exemple du sable de quartz, des flocons de cellulose, une mousse, une mousse de polyuréthane, etc.

9. Élément structurel selon l'une ou plusieurs des revendications 1 à 8, **caractérisé en ce que** les zones terminales (7, 7') reliées en surface l'une à l'autre, des barrettes (3, 4 ; 3', 4') sont situées au milieu de la largeur de la ceinture (2).

10. Élément structurel selon l'une ou plusieurs des revendications 1 à 9, **caractérisé en ce qu'**il est prévu une barrette intermédiaire (12) qui s'étend depuis la ceinture (2) jusqu'aux zones terminales (7), reliées en surface l'une à l'autre, des barrettes (3, 4).

11. Élément structurel selon la revendication 10, **caractérisé en ce que** la barrette intermédiaire (12) se trouve contre la face intérieure de la ceinture (2).

12. Élément structurel selon la revendication 10, **caractérisé en ce que** la barrette intermédiaire (12) s'étend à travers la ceinture (2) jusqu'à sa face extérieure (14).

13. Élément structurel selon l'une ou plusieurs des revendications 10 à à 12, **caractérisé en ce que** la barrette intermédiaire (12) est reliée à l'élément structurel (1) au moyen d'une colle.

14. Élément structurel selon l'une des revendications 1 à 13, **caractérisé en ce que** les deux barrettes (3', 4') fixées sur la ceinture (2) s'étendent vers les deux côtés de la ceinture (2), et les deux zones terminales (7, 7') des deux barrettes sont reliées en surface l'une à l'autre au moyen des surfaces tournées l'une vers l'autre, les barrettes (3', 4') ayant respectivement en coupe transversale une forme en double "S".

15. Élément structurel selon la revendication 14, **caractérisé en ce que** la ceinture (2) est agencée dans un plan médian de symétrie de l'élément de construction (1').

16. Élément de construction (15) formé par au moins deux éléments structurels (1, 1') selon l'une ou plusieurs des revendications 1 à 15, agencés l'un à côté de l'autre et relié l'un à l'autre à la hauteur de la ceinture, de préférence au moyen d'une colle.

17. Élément de construction selon la revendication 16, **caractérisé en ce qu'**au moins deux éléments structurels (1, 1') sont agencés l'un à côté de l'autre, de sorte que les ceintures (2) des deux éléments structurels (1, 1') forment une surface et les éléments structurels (1, 1') sont reliés l'un à l'autre au moyen des zones terminales (7, 7') ici situées l'une contre l'autre des barrettes (3, 4 ; 3', 4'), qui sont agencées sur les ceintures (2), de préférence au moyen d'une colle, et **en ce que**, entre les deux zones terminales (7, 7') libres, reliées en surface l'une à l'autre, des barrettes (3, 4 ; 3', 4') des éléments structurels voisins (1, 1'), une ceinture (16) opposée aux ceintures (2) des éléments structurels (1, 1') est mise en place, et est reliée avec les zones terminales (7, 7') des barrettes (3, 4 ; 3', 4') reliées en surface l'une à l'autre, de préférence au moyen d'une colle.

18. Élément de construction en forme de plaque selon la revendication 16, **caractérisé par** une pluralité d'éléments structurels (1, 1') situés les uns à côté des autres, avec une pluralité de ceintures (16) à l'opposé des ceintures (2) de l'élément structurel (1, 1').

19. Procédé pour fabriquer un élément structurel (1) selon l'une ou plusieurs des revendications 1 à 15, **caractérisé en ce que**, sur une ceinture (2), de préférence fabriquée en bois découpé, on colle sur les surfaces latérale longitudinales des barrettes (3, 4) qui s'étendent verticalement en éloignement de la ceinture (2), en formant une section en forme de U d'une ébauche d'élément structurel (31), suite à quoi les zones terminales libres (7), opposées à la ceinture (2), des barrettes (3, 4) sont introduites dans une gorge (27) qui se rétrécit en forme de coin et qui se transforme par son emplacement le plus étroit en une gorge à parois parallèles (26), et en déplaçant l'ébauche d'élément structurel (31) le long de la gorge (27) en forme de coin jusque dans la gorge à parois parallèles (26), elles parviennent en contact l'une avec l'autre par déformation en raison de la forme en coin et elles restent en contact dans la gorge à parois parallèles (26), que les faces intérieures des barrettes (3, 4) qui viennent en contact l'une avec l'autre ayant été auparavant enduites de colle.

20. Procédé selon la revendication 19, **caractérisé en ce que** le déplacement de l'ébauche d'élément structurel (1) le long des gorges (27, 26) est exécuté au moyen d'un élément de traction qui s'étend le long de l'ébauche d'élément structurel (31), comme un câble, qui est fixé à une extrémité de l'ébauche d'élément structurel et qui est tiré au moyen d'un treuil.
